# EUROPÄISCHE PATENTSCHRIFT

(11) **EP 3 184 444 B1**
(45) Veröffentlichungstag und Bekanntmachung des Hinweises auf die Patenterteilung: **06.06.2018**
(21) Anmeldenummer: 16197128.8
(22) Anmeldetag: 03.11.2016
(51) Int. Cl.: B65B 53/06, B65B 59/00, B65B 57/10

(54) **VORRICHTUNG UND VERFAHREN ZUM SCHRUMPFEN VON FLÄCHIGEN THERMOPLASTISCHEN VERPACKUNGSMATERIALIEN AUF ARTIKEL ODER AUF ZUSAMMENSTELLUNGEN VON ARTIKELN**
METHOD AND DEVICE FOR SHRINKING OF THERMOPLASTIC PACKAGING MATERIALS ON ITEMS OR ON COLLECTIONS OF ITEMS
DISPOSITIF ET PROCÉDÉ DE RÉTRÉCISSEMENT DE MATÉRIAUX D'EMBALLAGE THERMOPLASTIQUES PLATS SUR UN ARTICLE OU SUR DES ENSEMBLES D'ARTICLES

(30) Priorität: 21.12.2015 DE 102015226345
(43) Veröffentlichungstag der Anmeldung: 28.06.2017
(73) Patentinhaber: Krones Aktiengesellschaft, 93073 Neutraubling (DE)
(72) Erfinder: NAPRAVNIK, Christian, 93073 Neutraubling (DE); KÄSTNER, Florian, 93073 Neutraubling (DE)
(74) Vertreter: Benninger, Johannes

(56) Entgegenhaltungen:
- EP-A1- 2 778 080
- EP-A1- 2 792 601
- DE-A1-102010 020 957
- DE-A1-102013 110 943
- GB-A- 2 448 501
- US-A- 3 513 293
- US-A- 4 538 363

## Beschreibung

Die vorliegende Erfindung betrifft eine Vorrichtung und ein Verfahren zum Schrumpfen von flächigen thermoplastischen Verpackungsmaterialien auf Artikel oder auf Zusammenstellungen von Artikeln.

Bei der Verpackung von Artikeln, insbesondere von Getränkebehältern, Flaschen o. dgl. zu Gebinden, werden die Artikel in gewünschter Weise zusammengestellt und mit einer Schrumpffolie umhüllt. Die Schrumpffolie wird durch Zufuhr von Heißluft in einem Schrumpftunnel um die Artikel herum aufgeschrumpft. Die Artikel treten hierbei mit der Schrumpffolie über einen Eingang in den Schrumpftunnel ein und verlassen den Schrumpftunnel nach dem Schrumpfprozess über einen Ausgang. Durch den Schrumpftunnel kann sich eine Fördervorrichtung bzw. Horizontalfördervorrichtung erstrecken, um die Artikel während des Schrumpfprozesses durch den Schrumpftunnel zu bewegen.

Eine solche Schrumpfvorrichtung offenbart bspw. die DE 10 2014 105 057 A1. Die Vorrichtung ist als Schrumpftunnel ausgebildet, welcher einen Eingangsbereich und einen Ausgangsbereich besitzt. Im Ausgangsbereich werden Gebinde mit einem Kühlmittelstrom beaufschlagt. Hierzu ist ein Axialgebläse vorgesehen. Dem Ausgangsbereich ist zudem mindestens ein Mittel zur Vergleichmäßigung der Verteilung des auf die Gebinde gerichteten Kühlmittelstroms zugeordnet. Die Praxis hat gezeigt, dass ein solcher Schrumpftunnel im Bereich des Eingangs bzw. im Bereich des Ausgangs Energieverluste mit sich bringt.

Aus dem Stand der Technik sind daher bereits weitere Schrumpftunnel bekannt, die den Energieverlust im Bereich des Eingangs bzw. im Bereich des Ausgangs möglichst gering halten sollen. Ein solcher Schrumpftunnel ist bspw. aus der DE 10 2013 110 943 A1 bekannt. Dieser bekannte Schrumpftunnel ist vorgesehen zum Schrumpfen von Verpackungsmitteln um einen Artikel oder eine Zusammenstellung von Artikeln. Im Schrumpftunnel sind Heizmittel zur Temperierung eines thermoplastischen Verpackungsmittels und Aufschrumpfen des thermoplastischen Verpackungsmittels auf den jeweiligen Artikel bzw. die jeweilige Zusammenstellung vonn Artikeln vorgesehen.

Zudem ist der Eintrittsöffnung und der Austrittsöffnung des Schrumpftunnels wenigstens eine Schleuseneinrichtung mit zwei bewegbaren Verschlussmitteln zugeordnet, die in eine geöffnete Position und in eine geschlossene Position überführt werden können. Folgen mehrere Artikel bzw. Zusammenstellungen von Artikeln mit geringer Beabstandung unmittelbar aufeinander, so befindet sich die Schleuseneinrichtung hierbei in einem geöffneten Zustand, bis sämtliche Artikel bzw. Zusammenstellungen von Artikeln vollständige in das Gehäuse bzw. in den Schrumpftunnel gelangt sind. Demnach besteht auch ausgehend von dem aus der DE 10 2013 110 943 A1 bekannten Schrumpftunnel weiterhin der Bedarf, den Energieverbrauch zu reduzieren.

Ein weiterer Schrumpftunnel wird durch DE 10 2010 020 957 A1 offenbart, bei welchem am Schrumpftunneleingang und am Schrumpftunnelausgang wenigstens eine Verschließeinrichtung mit jeweils wenigstens einem Verschließelement vorgesehen ist. Die Verschließeinrichtung ist durch ein rolladenartiges Verschließelement gebildet, welches zum Öffnen der jeweiligen Einlass- oder Auslassöffnung mittels eines elektromotorischen Antriebs auf eine im Inneren des Gehäuses des Schrumpftunnels oberhalb des oberen Randes der Einlass- oder Auslassöffnung vorgesehenen Welle aufwickelbar und abwickelbar ist.

Durch die EP 2 792 601 A1 sind eine Schrumpfvorrichtung und ein Verfahren zur Anpassung an einer Schrumpfvorrichtung offenbart. Die Schrumpfvorrichtung umfasst am Eingang und/oder am Ausgang eine Umfallschutzvorrichtung, um zu verhindern, dass umgefallene Flaschen in einen Leerraum zwischen Außenwand und Schachtwand gelangen und sich dort ansammeln. Die Position der Umfallschutzvorrichtung wird bei Verstellung der Schachtwände nachgeführt.

Die US 4 538 363 A beschreibt eine Schrumpfvorrichtung, bei welcher die auf einer Horizontalfördereinrichtung transportierten Artikel in einen Ofen eintreten, so dass die Schrumpffolie auf die Artikel aufgeschrumpft wird. Der Eingang und der Ausgang des Ofens sind jeweils durch ein motorisch vertikal verstellbares Tor verschlossen, so dass der Eingang bzw. der Ausgang freigegeben bzw. verschlossen werden kann. Der Ofen umfasst weiter eine Vorkammer, bei welcher seitliche und obere federkraftbeaufschlagte Klappen vorgesehen sind. Durch die federkraftbeaufschlagten Klappen ergibt sich jedoch der Nachteil, dass bei einem Artikelstau die Klappe über einen längeren Zeitpunkt hinweg offen ist, was zu deutlichen Wärmeverlusten im Ofen führt.

Die EP 2 778 080 A1 beschreibt einen Schrumpftunnel, dessen Öffnungsquerschnitt in Abhängigkeit von der jeweiligen Artikelgröße anpassbar ist. Um die Öffnung des Schrumpftunnels von oben zu begrenzen, können vordere und hintere Wände vorgesehen sein.

Ein vorrangiges Ziel der Erfindung kann daher darin gesehen werden, eine gattungsgemäße Vorrichtung und ein gattungsgemäßes Verfahren zur Verfügung zu stellen, welche einen geringen Energieverlust beim Aufschrumpfen von thermoplastischem Verpackungsmaterial auf Artikel bzw. auf Zusammenstellungen von Artikeln mit sich bringen. Die Vorrichtung soll einen einfachen Aufbau besitzen. Zudem soll das Verfahren einfach umgesetzt werden können.

Die obigen Ziele werden durch eine Vorrichtung und ein Verfahren gelöst, welche die Merkmale in den Ansprüchen 1 bzw. 11 umfassen. Weitere vorteilhafte Ausgestaltungen werden durch die abhängigen Ansprüche beschrieben.

Die Erfindung betrifft eine Vorrichtung zum Schrumpfen von flächigen thermoplastischen Verpackungsmaterialien auf Artikel oder Zusammenstellungen von Artikeln. Die Artikel können bspw. durch Getränkebehältnisse ausgebildet sein. Auch können die Zusammenstellungen aus mehreren Artikeln gebildet sein, auf welche thermoplastisches Verpackungsmaterial aufgeschrumpft wird und welche hierauf folgend als Gebinde ausgebildet sind.

Die Vorrichtung umfasst ein Tunnelgehäuse mit zwei Öffnungen, über welche die Artikel oder Zusammenstellungen von Artikeln mit ihrem jeweiligen thermoplastischen Verpackungsmaterial in das Tunnelgehäuse eintreten und aus dem Tunnelgehäuse austreten können. Die zwei Öffnungen können insbesondere fluchtend zueinander orientiert sein, so dass die Artikel oder Zusammenstellungen von Artikeln über eine Öffnung in das Tunnelgehäuse eintreten können, ggf. linear durch das Tunnelgehäuse bewegt werden und nachfolgend durch die weitere Öffnung aus dem Tunnelgehäuse austreten. Das thermoplastische Verpackungsmaterial kann sinnvollerweise als Schrumpffolie ausgebildet und bereits auf die Artikel oder Zusammenstellungen von Artikeln vor ihrem Eintritt in das Tunnelgehäuse aufgebracht sein.

Weiter umfasst die Vorrichtung eine Transporteinrichtung, welche eine horizontale Transportebene zum Bewegen der Artikel oder Zusammenstellungen von Artikeln mit ihrem jeweiligen thermoplastischen Verpackungsmaterial durch das Tunnelgehäuse bereitstellt. Die horizontale Transportebene kann durch ein als Bestandteil der Transporteinrichtung ausgebildetes Transportband bereitgestellt werden, auf welchem die Artikel oder Zusammenstellungen von Artikeln während ihrer Bewegung durch das Tunnelgehäuse aufstehen.

Zudem umfasst die Vorrichtung ein Mittel oder mehrere Mittel zum Einbringen von Wärmeenergie in das Tunnelgehäuse. Mittels der Wärmeenergie wird das thermoplastische Verpackungsmaterial auf die Artikel oder Zusammenstellungen von Artikeln während ihrer Bewegung durch das Tunnelgehäuse aufgeschrumpft.

Auch ist wenigstens eine Einrichtung vorgesehen, mittels welcher ein Öffnungsquerschnitt mindestens einer der zwei Öffnungen vergrößert und verkleinert werden kann. Im Rahmen der Erfindung besitzt die wenigstens eine Einrichtung mindestens eine im Bereich der jeweiligen Öffnung positionierte und zumindest abschnittsweise im Tunnelgehäuse angeordnete Klappe. Auch ist die mindestens eine Klappe vollständig im Tunnelgehäuse angeordnet bzw. wird sein vollständig durch das Tunnelgehäuse aufgenommen werden. Die mindestens eine Klappe ist zum Vergrößern und Verkleinern des Öffnungsquerschnittes der jeweiligen Öffnung um eine winklig und vorzugsweise lotrecht zur Transportebene orientierte Achse im Hinblick auf das Tunnelgehäuse in Richtung nach innen und im Hinblick auf das Tunnelgehäuse in Richtung nach außen schwenkbar. Durch derartiges Verschwenken der mindestens einen Klappe kann auf einfache und unkomplizierte Art und Weise thermischen Verlusten des Tunnelgehäuses entgegengewirkt werden.

In bevorzugten Ausführungsformen können das eine oder die mehreren Mittel der Vorrichtung mindestens zwei im Tunnelgehäuse positionierte und sich gegenüberliegende Schachtwände umfassen, die zum Einbringen von Wärmeenergie in das Tunnelgehäuse jeweils mehrere Öffnungen für eine temperierte Fluidströmung besitzen. Die mindestens eine im Bereich der jeweiligen Öffnung positionierte Klappe kann derart angeordnet sein, dass die mindestens eine im Bereich der jeweiligen Öffnung positionierte Klappe in einer definierten Schwenkposition an eine der sich gegenüberliegenden Schachtwände zumindest näherungsweise anschließt. Insbesondere kann die mindestens eine im Bereich der jeweiligen Öffnung positionierte Klappe derart angeordnet sein, dass die mindestens eine im Bereich der jeweiligen Öffnung positionierte Klappe in einer definierten Schwenkposition an eine stirnseitige einer der sich gegenüberliegenden Schachtwände zumindest näherungsweise anschließt.

In der Praxis kann es sein, dass Artikel bzw. Zusammenstellungen von Artikeln ungewollt hinter die Schachtwände gelangen, womit Probleme beim Betrieb des Schrumpftunnels einhergehen. Insbesondere kann dies sein, wenn Artikel bzw. Getränkebehältnisse kippen und hierauf folgend ungewollt hinter eine der Schachtwände bzw. in einen Bereich, welcher zwischen Tunnelgehäuse und der jeweiligen Schachtwand ausgebildet ist, rollen. Bei soeben beschriebenen bevorzugten Ausführungsformen, bei welchen die mindestens eine Klappe in einer definierten Schwenkposition an eine der sich gegenüberliegenden Schachtwände zumindest näherungsweise anschließt, kann solchen Problemen entgegengewirkt werden.

Es kann hierbei somit sein, dass die mindestens eine Klappe in der definierten Schwenkposition an einen freien Endbereich einer der sich gegenüberliegenden Schachtwände zumindest näherungsweise anschließt. Zwischen der mindestens einen Klappe und der einen der zwei sich gegenüberliegenden Schachtwände kann bei eingenommener definierter Schwenkposition der mindestens einen Klappe ein Spalt ausgebildet sein. Somit kann es sein, dass die mindestens eine Klappe bei eingenommener definierter Schwenkposition nicht mit einer der sich gegenüberliegenden Schachtwände in Oberflächenkontakt steht.

Es kann zudem sein, dass eine in Richtung der mittels der Transporteinrichtung zu transportierenden Artikel oder Zusammenstellungen von Artikeln weisende Breitseitenfläche der mindestens einen Klappe in der definierten Schwenkposition schräg zu einer Förderrichtung der Transporteinrichtung weist bzw. um eine winklig und vorzugsweise lotrecht zu einer horizontalen Förderebene der Fördereinrichtung orientierte Achse gegenüber einer Förderrichtung geschwenkt ist. Die Breitseitenfläche kann plan oder im Wesentlichen plan ausgebildet sein. Insbesondere können die Förderrichtung der Transporteinrichtung und die Breitseitenfläche miteinander einen stumpfen Winkel einschließen. Sofern Artikel oder Zusammenstellungen von Artikeln in den Schrumpftunnel gelangen, können Artikel bzw. Zusammenstellungen von Artikeln entlang der mindestens einen Klappe gleiten und sich hierbei in Richtung wenigstens eines zwischen den zwei sich gegenüberliegenden Schachtwänden ausgebildeten Pfades für Artikel bzw. Zusammenstellungen von Artikeln bewegen.

In denkbaren Ausführungsformen kann die Vorrichtung zudem eine Steuerungseinrichtung umfassen, welcher Informationen zu einer Dimensionierung der Artikel oder Zusammenstellungen von Artikeln bereitstellbar sind. Die Steuerungseinrichtung kann hierzu mit einem Display in Verbindung stehen, über welches der Steuerungseinrichtung durch einen Benutzer Informationen zu einer Dimensionierung der Artikel oder Zusammenstellung von Artikeln bereitstellbar sind. Hierbei kann es sein, dass
- die Steuerungseinrichtung den Informationen zu einer jeweiligen Dimensionierung der Artikel oder Zusammenstellungen von Artikeln eine definierte Schwenkposition für die mindestens eine Klappe und eine bestimmte relative Beabstandung der sich gegenüberliegenden Schachtwände zueinander zuordnen kann, und dass
- ein Schwenken der mindestens einen Klappe in die definierte Schwenkposition sowie eine Verstellung der sich gegenüberliegenden Schachtwände für die bestimmte relative Beabstandung zueinander mittels der Steuerungseinrichtung unter Berücksichtigung der Zuordnung bewirkbar ist.

Vorstellbar ist zudem, dass die Steuerungseinrichtung den Öffnungsquerschnitt dynamisch und in Abhängigkeit einer jeweiligen Ist-Position von Artikeln bzw. Zusammenstellungen von Artikeln auf der Transporteinrichtung anpassen kann. Insbesondere kann es hierbei sein, dass die Steuerungseinrichtung die mindestens eine Klappe derart verschwenken kann, dass ein Öffnungsquerschnitt der jeweiligen Öffnung vollständig verschlossen wird, sofern sich kein Artikel bzw. keine Zusammenstellung von Artikeln im Bereich der jeweiligen Öffnung befindet. Sofern sich ein Artikel bzw. eine Zusammenstellung von Artikeln der jeweiligen Öffnung nähert, kann die mindestens eine Klappe verschwenkt werden, so dass der Öffnungsquerschnitt erweitert wird und der jeweilige Artikel bzw. die jeweilige Zusammenstellung von Artikeln die jeweilige Öffnung passieren kann.

Auch kann es sein, dass die wenigstens eine Einrichtung mindestens ein im Bereich der jeweiligen Öffnung positioniertes und vertikal heb- und senkbar ausgebildetes Abdeckelement besitzt, welches mit der mindestens einen Klappe zum Vergrößern und Verkleinern des Öffnungsquerschnittes der jeweiligen Öffnung zusammenwirkt. Das mindestens eine Abdeckelement kann mit einem Aktor in Verbindung stehen, welcher das vertikale Heben und Senken des mindestens einen Abdeckelementes bewirkt. Weiter kann das mindestens eine Abdeckelement an eine Linearführung gekoppelt sein.

In vorstellbaren Ausführungsformen kann das wenigstens eine Abdeckelement bspw. eine Vielzahl an drehbeweglich aneinander gekoppelten Lamellen umfassen, welche gemeinsam eine Jalousie zur Vergrößerung und Verkleinerung des Öffnungsquerschnittes der jeweiligen Öffnung ausbilden. In weiteren Ausführungsformen kann das wenigstens eine Abdeckelement starr oder im Wesentlichen starr ausgebildet sein, ggf. an die vorherig erwähnte Linearführung gekoppelt und aktorisch vertikal angehoben und abgesenkt werden, um den Öffnungsquerschnitt hierbei zu vergrößern und zu verkleinern.

Weiter kann es sein, dass die Steuerungseinrichtung den Informationen zu einer jeweiligen Dimensionierung der Artikel oder Zusammenstellungen von Artikeln eine bestimmte vertikale Lage des mindestens einen im Bereich der jeweiligen Öffnung positionierten Abdeckelementes zuordnen kann. Weiter kann ein Überführen des mindestens einen Abdeckelementes in die bestimmte vertikale Lage über die Steuerungseinrichtung unter Berücksichtigung der Zuordnung bewirkbar sein. Die Steuerungseinrichtung kann hierzu ggf. einen Aktor ansteuern, welcher das mindestens eine Abdeckelement vertikal hebt oder vertikal senkt bzw. welcher das mindestens eine Abdeckelement vertikal heben und vertikal senken kann.

In bevorzugten Ausführungsformen kann es sein, dass die wenigstens eine Einrichtung mindestens zwei im Bereich der jeweiligen Öffnung positionierte und zumindest abschnittsweise im Tunnelgehäuse angeordnete Klappen besitzt, welche zum Vergrößern und Verkleinern des Öffnungsquerschnittes der jeweiligen Öffnung zusammenwirken und jeweils um eine winklig und vorzugsweise lotrecht zur Transportebene orientierte Achse im Hinblick auf das Tunnelgehäuse in Richtung nach innen und im Hinblick auf das Tunnelgehäuse jeweils in Richtung nach außen schwenkbar sind.

Bewährt haben sich insbesondere Ausführungsformen, bei welchen die mindestens zwei Klappen derart im Bereich der jeweiligen Öffnung positioniert sind, dass der Öffnungsquerschnitt bei einer bestimmten Schwenkposition der mindestens zwei Klappen vollständig verschlossen ist. Hierbei kann es sein, dass wenigstens eine erste der mindestens zwei Klappen ein fluidisches Dichtelement an einer Außenkante ausbildet, über welche die wenigstens eine erste der mindestens zwei Klappen bei verschlossenem Öffnungsquerschnitt mit wenigstens einer zweiten der mindestens zwei Klappen in Anlage steht. Auch können eine erste der mindestens zwei Klappen sowie eine zweite der mindestens zwei Klappen jeweils ein fluidisches Dichtelement ausbilden, welche fluidischen Dichtelemente bei verschlossenem Öffnungsquerschnitt miteinander in Anlage stehen.

In weiteren Ausführungsformen kann es sein, dass die Vorrichtung wenigstens eine fluidische Dichtleiste umfasst, welche bei vollständig über die mindestens zwei Klappen verschlossenem Öffnungsquerschnitt an einem jeweiligen oberen Endbereich der mindestens zwei Klappen jeweils bündig anliegt. Derartige Ausführungsformen haben sich bewährt, um einen thermischen Verlust des Tunnelgehäuses weiter reduzieren zu können. Insbesondere können die mindestens zwei Klappen bei vollständig verschlossenem Öffnungsquerschnitt miteinander fluchten. Es kann zudem sein, dass die mindestens zwei Klappen der jeweiligen Öffnung jeweils eine vorherig bereits beschriebene Breitseitenfläche ausbilden, wobei die Breitseitenflächen der mindestens zwei Klappen bei vollständig geschlossenem Öffnungsquerschnitt gemeinsam eine plane Ebene ausbilden.

Zudem ist denkbar, dass die mindestens eine Klappe einen mehrschichtigen Aufbau mit wenigstens einer innenliegenden Schicht und wenigstens einer außen liegenden Schicht besitzt. Hierbei kann es sein, dass
- die wenigstens eine innenliegende Schicht eine thermische Leitfähigkeit besitzt, welche gegenüber einer thermischen Leitfähigkeit der wenigstens einen außen liegenden Schicht vermindert ausgebildet ist, und dass
- die wenigstens eine außen liegende Schicht eine mechanische Widerstandsfähigkeit besitzt, welche gegenüber der mechanischen Widerstandsfähigkeit der wenigstens einen innen liegenden Schicht vergrößert ausgebildet ist.

Die wenigstens eine außen liegende Schicht bzw. das die wenigstens eine außen liegende Schicht bildende Material kann hierbei eine Kerbschlagzähigkeit aufweisen, welche gegenüber der Kerbschlagzähigkeit der wenigstens einen innen liegenden Schicht vergrößert ausgebildet ist. Auch kann die wenigstens eine außen liegende Schicht eine Steifigkeit besitzen, welche gegenüber der Steifigkeit der wenigstens einen innen liegenden Schicht vergrößert ausgebildet ist. Denkbar ist darüber hinaus, dass die außen liegende Schicht eine Festigkeit besitzt, welche gegenüber der Festigkeit der innen liegenden Schicht vergrößert ausgebildet ist.

Die Erfindung betrifft darüber hinaus ein Verfahren zum Schrumpfen von flächigen thermoplastischen Verpackungsmaterialien auf Artikel oder Zusammenstellungen von Artikeln. Merkmale, welche vorhergehend bereits zur Vorrichtung beschrieben wurden, können ebenso bei denkbaren Ausführungsformen des Verfahrens vorgesehen sein. Zudem können nachfolgend beschriebene Merkmale, welche diverse Ausführungsformen des Verfahrens betreffen, bei vorherig beschriebener Vorrichtung vorgesehen sein und werden daher nicht redundant erwähnt. Das Verfahren umfasst zumindest die folgenden Schritte:
- Transportieren der Artikel oder Zusammenstellungen von Artikeln zusammen mit ihrem jeweiligen thermoplastischen Verpackungsmaterial durch ein Tunnelgehäuse, wobei die Artikel oder Zusammenstellungen von Artikeln und ihr jeweiliges thermoplastisches Verpackungsmaterial hierbei mit Wärmeenergie beaufschlagt und hieraus resultierend das jeweilige thermoplastische Verpackungsmaterial auf die Artikel oder Zusammenstellungen von Artikeln aufgeschrumpft wird,
- definiertes Vergrößern oder Verkleinern eines Öffnungsquerschnittes mindestens einer aus mehreren Öffnungen des Tunnelgehäuses, über welche mehreren Öffnungen die Artikel oder Zusammenstellungen von Artikeln mit ihrem jeweiligen thermoplastischen Verpackungsmaterial in das Tunnelgehäuse eintreten und aus dem Tunnelgehäuse austreten.

Weiter ist vorgesehen, dass der Öffnungsquerschnitt mittels mindestens einer zumindest abschnittsweise im Tunnelgehäuse angeordneten Klappe in definierter Weise vergrößert oder verkleinert wird, welche mindestens eine Klappe zum definierten Vergrößern oder Verkleinern des Öffnungsquerschnittes eine im Hinblick auf das Tunnelgehäuse in Richtung nach außen oder im Hinblick auf das Tunnelgehäuse in Richtung nach innen orientierte Schwenkbewegung um eine vorzugsweise lotrecht orientierte Achse ausführt.

Insbesondere kann es sein, dass die mindestens eine Klappe zum Verkleinern des Öffnungsquerschnittes die in Richtung nach außen orientierte Schwenkbewegung ausführt und zum Vergrößern des Öffnungsquerschnittes die in Richtung nach innen orientierte Schwenkbewegung ausführt.

Bewährt haben sich zudem Ausführungsformen, bei welchen zum definierten Vergrößern oder Verkleinern des Öffnungsquerschnittes mindestens zwei im Bereich der jeweiligen Öffnung positionierte und zumindest abschnittsweise im Tunnelgehäuse angeordnete Klappen zusammenwirken, welche jeweils zur Vergrößerung des Öffnungsquerschnittes eine in Richtung nach innen orientierte Schwenkbewegung ausführen und zur Verkleinerung des Öffnungsquerschnittes jeweils eine in Richtung nach außen orientierte Schwenkbewegung ausführen.

Weiter kann es sein, dass zum Beaufschlagen der Artikel oder Zusammenstellungen von Artikeln mit ihrem jeweiligen thermoplastischen Verpackungsmaterial mit Wärmeenergie zwei sich gegenüberliegende und im Tunnelgehäuse positionierte Schachtwände mit jeweils mehreren Öffnungen vorgesehen sind, über welche mehreren Öffnungen ein fluides temperiertes Medium in das Tunnelgehäuse eingebracht wird und zwischen welchen gegenüberliegenden Schachtwänden mindestens ein Transportpfad für die Artikel oder Zusammenstellungen von Artikeln mit ihrem jeweiligen thermoplastischen Verpackungsmaterial ausgebildet wird. Hierbei kann vorgesehen sein, dass
- eine relative Beabstandung der zwei sich gegenüberliegenden Schachtwände zueinander in Abhängigkeit einer Dimensionierung der jeweiligen Artikel oder Zusammenstellung von Artikeln eingestellt wird und dass
- der Öffnungsquerschnitt in seiner Breite mittels der mindestens einen Klappe in Abhängigkeit der jeweiligen relativen Beabstandung der zwei sich gegenüberliegenden Schachtwände zueinander angepasst wird.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt eine schematische Perspektivansicht einer ersten Ausführungsform einer erfindungsgemäßen Vorrichtung.
Fig. 2 zeigt eine schematische Teilansicht der Ausführungsform der Vorrichtung gemäß Fig. 1.
Fig. 3 zeigt eine schematische Frontansicht auf die Ausführungsform der Vorrichtung gemäß Figuren 1 und 2.
Fig. 4 zeigt eine schematische Draufsicht auf die Ausführungsform der Vorrichtung gemäß Figuren 1 bis 3.
Fig. 5 zeigt eine weitere schematische Frontansicht auf die Ausführungsform der Vorrichtung gemäß Figuren 1 bis 4.
Fig. 6 zeigt eine schematische Perspektivansicht einer Klappe, wie sie für diverse Ausführungsformen der erfindungsgemäßen Vorrichtung vorgesehen sein kann.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die Erfindung ausgestaltet sein kann und stellen keine abschließende Begrenzung dar.

Die Fig. 1 zeigt eine schematische Perspektivansicht einer ersten Ausführungsform einer erfindungsgemäßen Vorrichtung 1. Mittels der Vorrichtung 1 kann Schrumpffolie auf Artikel 3 (vgl. Fig. 4) oder Zusammenstellungen von Artikeln aufgeschrumpft werden. Die Artikel 3 können bspw. gruppiert und als Getränkebehältnisse ausgebildet sein, auf welche bereits Schrumpffolie aufgebracht ist und welche sich zum Aufschrumpfen der Schrumpffolie durch die Vorrichtung 1 bewegen. Nach Bewegen der gruppierten Artikel 3 durch die Vorrichtung 1 können die Artikel 3 über die Schrumpffolie mechanisch aneinander gekoppelt und als Gebinde ausgebildet sein.

Die Vorrichtung 1 umfasst ein Tunnelgehäuse 5, wie es in Fig. 1 aus Gründen der Übersichtlichkeit nicht mit dargestellt ist, jedoch bspw. in Figuren 2, 3 und 5 zu erkennen ist. Das Tunnelgehäuse 5 besitzt auf gegenüberliegenden Seiten zwei Öffnungen, die miteinander fluchten und über welche Öffnungen die Artikel 3 mit ihrem jeweiligen thermoplastischen Verpackungsmaterial in das Tunnelgehäuse 5 eintreten und aus dem Tunnelgehäuse 5 austreten können.

Weiter ist eine als Bestandteil der Vorrichtung 1 ausgebildete Transporteinrichtung 7 zu erkennen, welche eine horizontale Transportebene 30 zum Bewegen der Artikel 3 bereitstellt und sich vollständig durch das Tunnelgehäuse 5 (vgl. Fig. 2) bzw. die beiden fluchtenden Öffnungen des Tunnelgehäuses 5 erstreckt. Eine Förderrichtung der Transporteinrichtung 7 ist entlang der gesamten Längserstreckung des Tunnelgehäuses 5 linear und unter Verweis mit FR angedeutet.

Zudem sind mehrere Mittel 8, ausgebildet als Schachtwände 9, zu erkennen, über welche Wärmeenergie in das Tunnelgehäuse 5 eingebracht werden kann. Die Fördereinrichtung 7 erstreckt sich seitlich bzw. in ihrer Breite über die zwei außenliegenden der drei Schachtwände 9 hinaus. Die Mittel 8 bzw. Schachtwände 9 besitzen jeweils mehrere in Förderrichtung FR verteilte Öffnungen, über welche Öffnungen eine temperierte Luft- und/oder Gasströmung aus den Schachtwänden 9 austreten kann, wobei die Artikel 3 sowie die Schrumpffolie während ihrer Bewegung durch die Transporteinrichtung 7 von der temperierten Luft- und/oder Gasströmung beaufschlagt werden. Hierdurch wird die Schrumpffolie auf die Artikel 3 aufgeschrumpft.

Die Schachtwände 9 erstrecken sich in Förderrichtung FR und sind parallel zueinander orientiert. Zwischen unmittelbar benachbarten Schachtwänden 9 wird somit, wie nachfolgend noch beschrieben, ein jeweiliger Pfad 40 (vgl. Fig. 4) bereitgestellt, welchem jeweiligen Pfad 40 die Artikel 3 während ihrer Bewegung durch das Tunnelgehäuse 5 folgen.

Bei einer Zusammenschau der Figuren 1 und 5 wird deutlich, dass das Tunnelgehäuse 5 durch die sich gegenüberliegenden fluchtenden Öffnungen einen thermischen Verlust der über die Schachtwände 9 eingebrachten Wärmeenergie besitzt. Um den thermischen Verlust zu reduzieren bzw. gering zu halten und hierdurch einen Energieaufwand bei Aufschrumpfen von Schrumpffolie auf die Artikel 3 einzusparen, umfasst die Vorrichtung 1 für jede der zwei sich gegenüberliegenden Öffnungen des Tunnelgehäuses 5 jeweils zwei Klappen 4, mittels welcher Klappen 4 ein Öffnungsquerschnitt der jeweiligen Öffnung des Tunnelgehäuses 5 in seiner Breite vergrößert und verkleinert werden kann. Wie nachfolgend zu Fig. 4 noch detailliert beschrieben, werden die Klappen 4 hierbei jeweils zur Vergrößerung des jeweiligen Öffnungsquerschnittes im Hinblick auf das Tunnelgehäuse 5 in Richtung nach außen geschwenkt und zur Verkleinerung des jeweiligen Öffnungsquerschnittes im Hinblick auf das Tunnelgehäuse 5 in Richtung nach innen geschwenkt. Auf eine Schwenkachse einer der Klappen 4 wird in Fig. 1 mit Ziffer 20 verwiesen. Die Schwenkachse 20 ist lotrecht zur durch die Fördereinrichtung 7 bereitgestellten horizontalen Transportebene 30 orientiert. Die Schwenkachsen 20 sämtlicher Klappen 4 verlaufen parallel zueinander. Durch die mögliche Vergrößerung und Verkleinerung des Öffnungsquerschnittes lässt sich ein thermischer Verlust an Wärmeenergie des Tunnelgehäuses 5 reduzieren.

Weiter ist eine Steuerungseinrichtung S angedeutet, welche ein Verschwenken der Klappen 4 um die jeweilige lotrecht zur horizontalen Transportebene 30 orientierte Achse 20 bewirken kann. Die Steuerungseinrichtung S kann hierzu mit wenigstens einem Aktor in Verbindung stehen, welcher die Klappen 4 ggf. um ihre jeweilige Achse 20 schwenkt. Sofern Artikel 3 in das Tunnelgehäuse 5 eintreten, können die im Bereich einer als Eingang ausgebildeten Öffnung positionierten Klappen 4 in die in Fig. 1 gezeigte definierte Schwenkposition gebracht werden, bei welcher die als Eingang ausgebildete Öffnung zugänglich ist. Sofern sich keine Artikel 3 im Bereich einer als Eingang ausgebildeten Öffnung befinden, können die im Bereich der als Eingang ausgebildeten Öffnung positionierten Klappen 4, wie in Fig. 3 verdeutlicht, den Öffnungsquerschnitt vollständig verschließen, und hierbei einen Austritt von Wärmeenergie durch die Öffnung zumindest näherungsweise vollständig unterbinden. Eine solche Schwenkposition der Klappen 4, bei welcher ein jeweiliger Öffnungsquerschnitt vollständig verschlossen ist, wird beispielhaft in Fig. 3 dargestellt. Ein Verschwenken der Klappen 4 um ihre jeweilige Achse 20 kann mittels der Steuerungseinrichtung S daher in Abhängigkeit einer jeweiligen Ist-Position von auf der Fördereinrichtung 7 angeordneten Artikeln 3 dynamisch erfolgen.

Die in Fig. 1 dargestellten Schachtwände 9 sind zudem in ihrer relativen Beabstandung zueinander senkrecht zur Förderrichtung FR verstellbar. Hierdurch kann die Breite eines zwischen unmittelbar benachbarten Schachtwänden gebildeten Pfades 40 (vgl. Figuren 4 und 5) selektiv vergrößert und verkleinert werden. Somit kann mittels einer Verstellung des relativen Abstandes der Schachtwände 9 zueinander ein zwischen unmittelbar benachbarten Schachtwänden 9 ausgebildeter Pfad 40 für Artikel 3 an jeweilige Dimensionierungen von Artikeln 3 angepasst werden.

Auch die Verstellung bzw. Anpassung des relativen Abstandes der Schachtwände 9 zueinander kann aktorisch und ggf. mittels der Steuerungseinrichtung S veranlasst bzw. bewirkt werden. Vorstellbar ist bspw., dass der Steuerungseinrichtung S Informationen zu einer jeweiligen Dimensionierung bzw. Art von Artikeln 3 vorgegeben werden und die Steuerungseinrichtung S unter Berücksichtigung der Informationen eine Verstellung der Schachtwände 9 für eine bestimmte relative Beabstandung zueinander vorgibt bzw. veranlasst. Fig. 1 zeigt hierbei auch, dass die Klappen 4 jeweils an eine außen liegende Schachtwand 9 zumindest näherungsweise anschließen. Zwischen den Klappen 4 und der jeweiligen außen liegenden Schachtwand 9 ist lediglich ein geringer Abstand bzw. ein kleiner Spalt ausgebildet. Die Steuerungseinrichtung S kann die Klappen 4 in die in Fig. 1 gezeigte definierte Schwenkposition überführen, in welcher sie auch bei einer Verstellung des relativen Abstandes der Schachtwände 9 zueinander zumindest näherungsweise an eine jeweilige außen liegende der Schachtwände 9 anschließen. Vorteilhafterweise können hierdurch keine Artikel 3 ungewollt zwischen eine außen liegende Schachtwand 9 und das Tunnelgehäuse 5 gelangen, so dass die in Fig. 1 gezeigte Vorrichtung 1 keine Anfälligkeit für derartige Störungen besitzt. Sofern Artikel 3 auf eine Breitseitenfläche 11 einer jeweiligen Klappe 4 treffen, gleiten die jeweiligen Artikel 3 an den Breitseitenflächen 11 entlang und werden in Richtung eines jeweiligen zwischen unmittelbar benachbarten Schachtwänden 9 ausgebildeten Pfades 40 bewegt. Die Breitseitenflächen 11 der Klappen 4 sind gegenüber einer Förderrichtung FR der Transporteinrichtung 7 winklig angestellt.

Bei der in Fig. 1 gezeigten Vorrichtung 1 sind für die als Eingang ausgebildete Öffnung des Tunnelgehäuses sowie für die als Ausgang ausgebildete Öffnung des Tunnelgehäuses 5 jeweils zwei Klappen 4 vorgesehen. Es ist darüber hinaus für weitere Ausführungsformen vorstellbar, dass lediglich für eine der beiden sich gegenüberliegenden und fluchtenden Öffnungen mindestens eine Klappe 4 vorgesehen ist.

Um den Öffnungsquerschnitt selektiv zu vergrößern oder zu verkleinern umfasst die Vorrichtung 1 für beide Öffnungen jeweils ein im Wesentlichen starr ausgebildetes Abdeckelement 32. Die Abdeckelemente 32 sind an eine jeweilige Linearführung gekoppelt und können vertikal angehoben und vertikal abgesenkt werden, um den Öffnungsquerschnitt zu vergrößern oder zu verkleinern. Das vertikale Anheben und Absenken wird durch die Steuerungseinrichtung S veranlasst, welche hierzu wenigstens einen mit dem jeweiligen Abdeckelement 32 in Verbindung stehenden Aktor betätigt. Wie vorhergehend erwähnt, können der Steuerungseinrichtung S Informationen zur Dimensionierung bzw. Art der jeweiligen Artikel 3 bereitgestellt werden. In Abhängigkeit der Informationen kann die Steuerungseinrichtung S das Abdeckelement 32 in eine vertikale Lageposition überführen, bei welcher die jeweiligen Artikel 3 die jeweilige Öffnung passieren können und bei welcher vertikalen Lageposition ein Öffnungsquerschnitt der jeweiligen Öffnung reduziert ist. Insbesondere kann hierbei die vertikale Erstreckung des Öffnungsquerschnittes gegenüber einer vertikalen Erstreckung der jeweiligen Artikel 3 geringfügig vergrößert ausgebildet sein.

Die Fig. 2 zeigt eine schematische Teilansicht der Ausführungsform der Vorrichtung 1 gemäß Fig. 1. Die Teilansicht der Fig. 2 ist aus dem Inneren des Tunnelgehäuses 5 auf die Klappen 4 gerichtet. Zu erkennen ist hierbei ein Blechstreifen 16, welcher im Bereich der Schwenkachse 20 einer Klappe 4 positioniert ist und das Tunnelgehäuse 5 gegenüber der rechtsseitig in Fig. 2 dargestellten Klappe 4 fluidisch abdichtet.

Die beiden in Fig. 2 dargestellten Klappen 4 wirken zusammen um mittels jeweiliger Schwenkbewegung einen Öffnungsquerschnitt selektiv zu vergrößern oder zu verkleinern. An einer einander zugewandten Außenkante besitzen beide Klappen 4 jeweils ein fluidisches Dichtelement 13, welche fluidischen Dichtelemente 13 sich vertikal bzw. lotrecht zur durch die Transporteinrichtung 7 (vgl. Fig. 1) ausgebildeten horizontalen Förderebene 30 entlang der jeweiligen Außenkante erstrecken. Sofern ein Öffnungsquerschnitt, wie in Fig. 3 beispielhaft dargestellt, über die Klappen 4 vollständig verschlossen ist, sind die fluidischen Dichtelemente 13 miteinander in Oberflächenkontakt gebracht. Hierdurch lässt sich ein thermischer Verlust des Tunnelgehäuses 5 auf einfache Art und Weise weiter reduzieren.

Zudem zeigt Fig. 2 eine fluidische Dichtleiste 14, welche bei vollständig über die mindestens zwei Klappen 4 verschlossenem Öffnungsquerschnitt gemäß Fig. 3 an einem jeweiligen oberen Endbereich beider Klappen 4 anliegt. Auch an einer unteren und der Transporteinrichtung 7 zugewandten Außenkante bilden die Klappen 4 jeweils eine fluidische Dichteinheit 15 aus, um die thermischen Verluste des Tunnelgehäuses 5 bei vollständig verschlossenem Öffnungsquerschnitt gemäß Fig. 3 gering zu halten. Die jeweilige fluidische Dichteinheit 15 kann bspw. als ein Vorhang bzw. ein durch Silikon gebildeter Vorhand ausgestaltet sein.

Die Fig. 3 zeigt eine schematische Frontalansicht auf die Ausführungsform der Vorrichtung 1 aus den Figuren 1 und 2. In Fig. 3 verschließen die Klappen 4 den Öffnungsquerschnitt vollständig. Weiter sind in Fig. 3 nochmals die Schwenkachsen 20 für die Klappen 4 angedeutet. Die Schwenkachsen 20 verlaufen parallel zueinander. Zudem sind nochmals die Dichtelemente 13 der Klappen 4 dargestellt, welche aneinander anliegen, sowie die Dichtleiste 14, welche mit einem oberen Bereich der Klappen 4 in Kontakt steht, um einen thermischen Verlust des Tunnelgehäuses 5 gering zu halten. Die außen liegenden Breitseitenflächen 11 der Klappen 4 fluchten in der in Fig. 3 gezeigten Schwenkposition bei vollständig verschlossenem Öffnungsquerschnitt und bilden gemeinsam eine plane oder im Wesentlichen plane und vertikal zur durch die Fördereinrichtung 7 (vgl. Fig. 1) bereitgestellten Transportebene 30 (vgl. Fig. 1) orientierte Fläche aus.

Die Fig. 4 zeigt eine schematische Draufsicht auf die Ausführungsform der Vorrichtung 1 gemäß den Figuren 1 bis 3. Das Tunnelgehäuse 5 ist in Fig. 4 nicht dargestellt, so dass das Funktionsprinzip sowie der konstruktive Aufbau des Ausführungsbeispiels der Vorrichtung 1 aus Fig. 4 verdeutlicht werden kann.

Die Fig. 4 lässt die Artikel 3 erkennen, welche als Getränkebehältnisse ausgebildet sein können und mittels der Fördereinrichtung 7 in Förderrichtung FR bewegt werden. Weiterhin sind die Mittel 8 bzw. Schachtwände 9 dargestellt, die sich jeweils parallel zur Förderrichtung FR erstrecken und über welche Wärmeenergie in das Tunnelgehäuse 5 eingebracht werden kann. Zwischen unmittelbar benachbarten Schachtwänden 9 ist ein jeweiliger Pfad 40 für die Artikel 3 ausgebildet.

Die Klappen 4 befinden sich in Fig. 4 in einer definierten Schwenkposition, in welcher die Klappen 4 zumindest näherungsweise an die beiden außen liegenden der parallel zueinander orientierten Schachtwände 9 anschließen. Die Breitseitenflächen 11 der Klappen 4 sind hierbei schräg zu einer Förderrichtung FR der Transporteinrichtung 7 orientiert. Ein mit Ziffer 45 gekennzeichneter Bereich, welcher sich zwischen einer jeweiligen der außen liegenden Schachtwände 9 und dem Tunnelgehäuse 5 befindet, wird durch die Klappen 4 unzugänglich gehalten, so dass Artikel 3 nicht ungewollt in den Bereich 45 eintreten können. Da die Schachtwände 9 in ihrer relativen Position zueinander verstellbar ausgebildet sind, können im Bereich 45 befindliche Artikel 3 bei aus dem Stand der Technik bekannten Vorrichtungen eine relative Verstellung der Schachtwände 9 zueinander blockieren. Mittels der Vorrichtung 1 lässt sich diesem Problem entgegenwirken. Artikel 3, welche auf eine Breitseitenfläche 11 einer jeweiligen Klappe 4 treffen, werden mittels der jeweiligen Klappe 4 gleitend in Richtung eines jeweiligen zwischen unmittelbar benachbarten Schachtwänden 9 ausgebildeten Pfades 40 bewegt. Die definierte Schwenkposition der Klappen 4 ist in Fig. 4 derart ausgebildet, dass über jede der Klappen 4 Artikel 3 einem eigenen Pfad 40 gleitend zugeführt werden. Es kann auch vorgesehen sein, dass die Klappen 4 asymmetrisch zueinander verschwenkt sind und Artikel 3 einem gemeinsamen Pfad 40 zuführen. Somit kann bspw. aus einem in mehreren Spuren mit Anzahl n sich in Richtung der Klappen 4 bewegendem Strom von Artikeln 3 mittels der Klappen 4 ein sich zwischen benachbarten Schachtwänden 9 mit Anzahl m bewegender Strom von Artikeln 3 gebildet werden, wobei gilt: m>n. Die Klappen 4 können somit als Weichen ausgebildet sein, welche Artikel 3 selektiv mindestens einem von mehreren Pfaden 40, welche zwischen jeweiligen unmittelbar benachbarten Schachtwänden 9 ausgebildet sind, zuführen.

Aus Fig. 4 wird zudem ersichtlich, dass bei einer Verstellung des relativen Abstandes der Schachtwände 9 zueinander, bei welcher Verstellung sich die Schachtwände 9 einander nähern und die Breite des Pfades 40 verkleinert wird, der Bereich 45 nicht mehr durch die Klappen 4 für Artikel 3 unzugänglich gehalten wird. Um dieses Problem zu vermeiden, wird über die Steuerungseinrichtung S eine jeweilige Schwenkposition der Klappen 4 an eine relative Beabstandung der Schachtwände 9 zueinander angepasst, so dass sämtliche Artikel 3, welche auf eine jeweilige Breitseitenfläche 11 der Klappen 4 treffen, einem der beiden zwischen unmittelbar benachbarten Schachtwänden 9 ausgebildetem Pfad 40 zugeführt werden und der Bereich 45 durchgehend für Artikel 3 unzugänglich gehalten wird. Auf der Steuerungseinrichtung S kann hierzu ein Algorithmus hinterlegt sein, welcher einer jeweiligen Beabstandung der Schachtwände 9 zueinander eine jeweilige definierte Schwenkposition für die Klappen 4 zuordnet. Insbesondere kann es sein, dass der Steuerungseinrichtung S Informationen zu einer Dimensionierung bzw. Art der Artikel 3 bereitgestellt werden und die Steuerungseinrichtung S unter Berücksichtigung der Informationen sowohl eine Anpassung des relativen Abstandes der Schachtwände 9 zueinander sowie zudem ein Schwenken der Klappen 4 für eine definierte Schwenkposition, bei welcher der Bereich 45 für Artikel 3 unzugänglich gehalten wird, bewirkt.

Die Fig. 5 zeigt eine weitere schematische Frontalansicht auf die Ausführungsform der Vorrichtung 1 gemäß Figuren 1 bis 4. In der Frontalansicht sind nochmals die zwischen unmittelbar benachbarten Schachtwänden 9 ausgebildeten Pfade 40 (vgl. Fig. 4) für Artikel 3, das Tunnelgehäuse 5, die Klappen 4 mit ihren schräg zur Förderrichtung FR orientierten Breitseitenflächen 11 sowie die Transporteinrichtung 7 mit ihrer horizontal orientierten Transportebene 30 zu erkennen. Der Öffnungsquerschnitt des Tunnelgehäuses 5 wird mittels der Klappen 4 reduziert. Die beiden Pfade 40 erstrecken sich linear und parallel durch das Tunnelgehäuse 5.

Die Fig. 6 zeigt eine schematische Perspektivansicht einer Klappe 4, wie sie für diverse Ausführungsformen einer erfindungsgemäßen Vorrichtung 1 vorgesehen sein kann. Die Klappe 4 aus dem Ausführungsbeispiel aus Fig. 6 besitzt einen mehrschichtigen Aufbau. Ziffer 50 verweist auf eine innenliegende Schicht, wohingegen Ziffer 60 auf eine außen liegende Schicht verweist, mit welcher außen liegenden Schicht 60 Artikel 3 (vgl. Fig. 3) in Oberflächenkontakt treten können, um gleitend an der Klappe 4 entlang in Richtung eines jeweiligen Pfades 40 bewegt zu werden.

Die innenliegende Schicht 50 besitzt ein thermische Leitfähigkeit, welche gegenüber einer thermischen Leitfähigkeit der außen liegenden Schicht 60 vermindert ausgebildet ist. Hierdurch lässt sich bei einem vollständig mittels der Klappen 4 verschlossenem Öffnungsquerschnitt gemäß Fig. 3 ein thermischer Energieverlust des Tunnelgehäuses 5 sehr gering halten. Weiter besitzt die außen liegende Schicht 60 eine mechanische Widerstandsfähigkeit, welche gegenüber einer mechanischen Widerstandsfähigkeit der innen liegenden Schicht 50 vergrößert ausgebildet ist. Dies trägt zu einer langen Lebensdauer der Klappe 4 bei. Die innen liegende Schicht 50 und die außen liegende Schicht 60 können zudem auf einer tragenden Blechkonstruktion der Klappe 4 aufsitzen.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

1 Vorrichtung
3 Artikel
4 Klappe
5 Tunnelgehäuse
7 Transporteinrichtung, Fördereinrichtung
8 Mittel zum Einbringen von Wärmeenergie
9 Schachtwand
11 Breitseitenfläche
13 fluidisches Dichtelement
14 Dichtleiste
15 Dichteinheit
16 Blechstreifen
20 Achse, Schwenkachse
30 Horizontale Transportebene
32 Abdeckelement
40 Pfad
45 Bereich
50 innenliegende Schicht
60 außen liegende Schicht
FR Förderrichtung
S Steuerungseinrichtung

## Patentansprüche

1. Vorrichtung (1) zum Schrumpfen von flächigen thermoplastischen Verpackungsmaterialien auf Artikel (3) oder Zusammenstellungen von Artikeln, umfassend zumindest:
- ein Tunnelgehäuse (5) mit zwei Öffnungen, über welche die Artikel (3) oder Zusammenstellungen von Artikeln mit ihrem jeweiligen thermoplastischen Verpackungsmaterial in das Tunnelgehäuse (5) eintreten und aus dem Tunnelgehäuse (5) austreten können,
- eine Transporteinrichtung (7), welche eine horizontale Transportebene (30) zum Bewegen der Artikel (3) oder der Zusammenstellungen von Artikeln mit ihrem jeweiligen thermoplastischen Verpackungsmaterial durch das Tunnelgehäuse (5) bereitstellt,
- ein Mittel (8) oder mehrere Mittel (8) zum Einbringen von Wärmeenergie in das Tunnelgehäuse (5) sowie
- wenigstens eine Einrichtung, mittels welcher ein Öffnungsquerschnitt mindestens einer der zwei Öffnungen vergrößert und verkleinert werden kann,
- wobei die wenigstens eine Einrichtung mindestens eine im Bereich der jeweiligen Öffnung positionierte und zumindest abschnittsweise im Tunnelgehäuse (5) angeordnete Klappe (4) besitzt,
- welche mindestens eine Klappe (4) zum Vergrößern und Verkleinern des Öffnungsquerschnittes der jeweiligen Öffnung um eine winklig und vorzugsweise lotrecht zur horizontalen Transportebene (30) orientierte Achse (20) im Hinblick auf das Tunnelgehäuse (5) in Richtung nach innen bzw. im Hinblick auf das Tunnelgehäuse (5) in Richtung nach außen schwenkbar ist, **dadurch gekennzeichnet, dass** das eine Mittel (8) oder die mehreren Mittel (8) mindestens zwei im Tunnelgehäuse (5) positionierte und sich gegenüberliegende Schachtwände (9) umfassen, die zum Einbringen von Wärmeenergie in das Tunnelgehäuse (5) jeweils mehrere Öffnungen für eine temperierte Fluidströmung besitzen, wobei die mindestens eine im Bereich der jeweiligen Öffnung positionierte Klappe (4) derart angeordnet ist, dass die mindestens eine im Bereich der jeweiligen Öffnung positionierte Klappe (4) in einer definierten Schwenkposition an eine der sich gegenüberliegenden Schachtwände (9) zumindest näherungsweise anschließt.

2. Vorrichtung nach Anspruch 1, bei der eine in Richtung der mittels der Transporteinrichtung (7) zu transportierenden Artikel (3) oder Zusammenstellung von Artikeln weisende Breitseitenfläche (11) der mindestens einen Klappe (4) in der definierten Schwenkposition schräg zu einer Förderrichtung (FR) der Transporteinrichtung (7) weist.

3. Vorrichtung nach Anspruch 1 oder 2, die eine Steuerungseinrichtung (S) umfasst, welcher Informationen zu einer Dimensionierung der Artikel (3) oder der Zusammenstellungen von Artikeln bereitstellbar sind, wobei:
- die Steuerungseinrichtung (S) den Informationen zu einer jeweiligen Dimensionierung der Artikel (3) oder Zusammenstellung von Artikeln eine definierte Schwenkposition für die mindestens eine Klappe (4) und eine definierte relative Beabstandung der sich gegenüberliegenden Schachtwände zueinander zuordnen kann, und wobei
- ein Schwenken der mindestens einen Klappe (4) in die definierte Schwenkposition sowie eine Verstellung der sich gegenüberliegenden Schachtwände (9) für die bestimmte relative Beabstandung zueinander mittels der Steuerungseinrichtung (S) unter Berücksichtigung der Zuordnung bewirkbar ist.

4. Vorrichtung nach Anspruch 3, bei der die wenigstens eine Einrichtung mindestens ein im Bereich der jeweiligen Öffnung positioniertes sowie vertikal heb- und senkbar ausgebildetes Abdeckelement (32) besitzt, welches mit der mindestens einen Klappe (4) zum Vergrößern und Verkleinern des Öffnungsquerschnittes der jeweiligen Öffnung zusammenwirkt.

5. Vorrichtung nach Anspruch 3 oder 4, bei der die Steuerungseinrichtung (S) den Informationen zu einer jeweiligen Dimensionierung der Artikel (3) oder Zusammenstellungen von Artikeln eine bestimmte vertikale Lage des mindestens einen im Bereich der jeweiligen Öffnung positionierten Abdeckelementes (32) zuordnen kann, und wobei ein Überführen des mindestens einen Abdeckelementes (32) in die definierte vertikale Lage mittels der Steuerungseinrichtung (S) unter Berücksichtigung der Zuordnung bewirkbar ist.

6. Vorrichtung nach einem der Ansprüche 1 bis 5, bei der die wenigstens eine Einrichtung mindestens zwei im Bereich der jeweiligen Öffnung positionierte und zumindest abschnittsweise im Tunnelgehäuse angeordnete Klappen (4) aufweist, welche zum Vergrößern und Verkleinern des Öffnungsquerschnittes der jeweiligen Öffnung zusammenwirken und jeweils um eine winklig und vorzugsweise lotrecht zur Transportebene orientierte Achse (20) im Hinblick auf das Tunnelgehäuse (5) in Richtung nach innen bzw. im Hinblick auf das Tunnelgehäuse (5) jeweils in Richtung nach außen schwenkbar sind.

7. Vorrichtung nach Anspruch 6, bei der die mindestens zwei Klappen (4) derart im Bereich der jeweiligen Öffnung positioniert sind, dass der Öffnungsquerschnitt bei einer bestimmten Schwenkposition der mindestens zwei Klappen (4) annähernd vollständig verschlossen ist.

8. Vorrichtung nach Anspruch 7, bei der wenigstens eine erste der mindestens zwei Klappen (4) ein insbesondere fluidisches Dichtelement (13) an einer Außenkante ausbildet, über welches die wenigstens eine erste der mindestens zwei Klappen (4) bei verschlossenem Öffnungsquerschnitt mit wenigstens einer zweiten der mindestens zwei Klappen (4) in Anlage steht.

9. Vorrichtung nach Anspruch 7 oder 8, die wenigstens eine fluidische Dichtleiste (14) umfasst, welche bei vollständig über die mindestens zwei Klappen (4) verschlossenem Öffnungsquerschnitt an einem jeweiligen oberen Endbereich der mindestens zwei Klappen (4) jeweils bündig anliegt.

10. Vorrichtung nach einem der Ansprüche 1 bis 9, bei welcher die mindestens eine Klappe (4) einen mehrschichtigen Aufbau mit wenigstens einer innenliegenden Schicht (50) und wenigstens einer außen liegenden Schicht (60) besitzt, wobei:
- die wenigstens eine innenliegende Schicht (50) eine thermische Leitfähigkeit besitzt, welche geringer ist als einer thermischen Leitfähigkeit der wenigstens einen außen liegenden Schicht (60), und wobei
- die wenigstens eine außen liegende Schicht (60) eine mechanische Widerstandsfähigkeit besitzt, die größer ist als die mechanische Widerstandsfähigkeit der wenigstens einen innen liegenden Schicht (50).

11. Verfahren zum Schrumpfen von flächigen thermoplastischen Verpackungsmaterialien auf Artikel (3) oder Zusammenstellungen von Artikeln (3), wobei das Verfahren zumindest die folgenden Schritte umfasst:
- Transportieren der Artikel (3) oder Zusammenstellungen von Artikeln gemeinsam mit ihrem jeweiligen thermoplastischen Verpackungsmaterial durch ein Tunnelgehäuse (5), wobei die Artikel (3) oder Zusammenstellungen von Artikeln und ihr jeweiliges thermoplastisches Verpackungsmaterial hierbei mit Wärmeenergie beaufschlagt und hieraus resultierend das jeweilige thermoplastische Verpackungsmaterial auf die Artikel (3) oder Zusammenstellungen von Artikeln (3) aufgeschrumpft wird,
- definiertes Vergrößern oder Verkleinern eines Öffnungsquerschnittes mindestens einer von mehreren Öffnungen des Tunnelgehäuses (5), über welche mehreren Öffnungen die Artikel (3) oder Zusammenstellungen von Artikeln mit ihrem jeweiligen thermoplastischen Verpackungsmaterial in das Tunnelgehäuse (5) eintreten und aus dem Tunnelgehäuse (5) austreten,
- wobei der Öffnungsquerschnitt mittels mindestens einer zumindest abschnittsweise im Tunnelgehäuse (5) angeordneten Klappe (4) definiert vergrößert oder verkleinert wird,
- welche mindestens eine Klappe (4) zum definierten Vergrößern oder Verkleinern des Öffnungsquerschnittes eine im Hinblick auf das Tunnelgehäuse (5) in Richtung nach außen bzw. im Hinblick auf das Tunnelgehäuse in Richtung nach innen orientierte Schwenkbewegung um eine vorzugsweise lotrecht orientierte Achse ausführt, **dadurch gekennzeichnet, dass** zum Beaufschlagen der Artikel (3) oder Zusammenstellungen von Artikeln (3) mit ihrem jeweiligen thermoplastischen Verpackungsmaterial mit Wärmeenergie zwei sich gegenüberliegende und im Tunnelgehäuse (5) positionierte Schachtwände (9) mit jeweils mehreren Öffnungen vorgesehen sind, über welche mehreren Öffnungen ein fluides temperiertes Medium in das Tunnelgehäuse eingebracht wird, wobei die mindestens eine im Bereich der jeweiligen Öffnung positionierte Klappe (4) derart angeordnet ist, dass die mindestens eine im Bereich der jeweiligen Öffnung positionierte Klappe (4) in einer definierten Schwenkposition an eine der sich gegenüberliegenden Schachtwände (9) zumindest näherungsweise anschließt.

12. Verfahren nach Anspruch 11, bei dem die mindestens eine Klappe (4) zum Verkleinern des Öffnungsquerschnittes die in Richtung nach außen orientierte Schwenkbewegung ausführt und zum Vergrößern des Öffnungsquerschnittes die in Richtung nach innen orientierte Schwenkbewegung ausführt.

13. Verfahren nach Anspruch 12, bei dem zum definierten Vergrößern oder Verkleinern des Öffnungsquerschnittes mindestens zwei im Bereich der jeweiligen Öffnung positionierte und zumindest abschnittsweise im Tunnelgehäuse (5) angeordnete Klappen (4) zusammenwirken, welche jeweils zur Vergrößerung des Öffnungsquerschnittes eine im Hinblick auf das Tunnelgehäuse (5) Richtung nach innen orientierte Schwenkbewegung ausführen und zur Verkleinerung des Öffnungsquerschnittes eine im Hinblick auf das Tunnelgehäuse (5) in Richtung nach außen orientierte Schwenkbewegung ausführen.

14. Verfahren nach einem der Ansprüche 11 bis 13, bei dem zum Beaufschlagen der Artikel (3) oder Zusammenstellungen von Artikeln mit ihrem jeweiligen thermoplastischen Verpackungsmaterial mit Wärmeenergie zwei sich gegenüberliegende und im Tunnelgehäuse (5) positionierte Schachtwände (9) mit jeweils mehreren Öffnungen vorgesehen sind, über welche mehreren Öffnungen ein fluides temperiertes Medium in das Tunnelgehäuse (5) eingebracht wird und zwischen welchen gegenüberliegenden Schachtwänden (9) mindestens ein Transportpfad (40) für die Artikel (3) oder Zusammenstellungen von Artikeln mit ihrem jeweiligen thermoplastischen Verpackungsmaterial ausgebildet wird, wobei
- eine relative Beabstandung der zwei sich gegenüberliegenden Schachtwände (9) zueinander in Abhängigkeit einer Dimensionierung der jeweiligen Artikel (3) oder Zusammenstellung von Artikeln eingestellt wird, und wobei
- der Öffnungsquerschnitt in seiner Breite mittels der mindestens einen Klappe (4) in Abhängigkeit der jeweiligen relativen Beabstandung der zwei sich gegenüberliegenden Schachtwände (9) zueinander angepasst wird.

## Claims

1. A device (1) for shrinking flat thermoplastic packaging materials onto articles (3) or sets of articles, comprising at least
- a tunnel housing (5) with two openings, through which the articles (3) or sets of articles with their respective thermoplastic packaging material can enter and exit the tunnel housing (5),
- a transport device (7), which provides a horizontal transport plane (30) for moving the articles (3) or sets of articles with their respective thermoplastic packaging material through the tunnel housing (5),
- a means (8) or a plurality of means (8) for introducing thermal energy into the tunnel housing (5), and
- at least one unit through which an opening cross-section of at least one of the two openings can be enlarged or reduced
- wherein the at least one unit features at least one flap (4), which is positioned in the region of the respective opening and is arranged, at least in sections, in the tunnel housing (5),
- with the at least one flap (4) for enlarging and reducing the opening cross-section of the respective opening being pivotable in an inwards direction with respect to the tunnel housing (5) and/or in an outwards direction with respect to the tunnel housing (5) about an axis (20) oriented at an angle and preferably perpendicularly to the horizontal transport plane (30), **characterised in that** the one means (8) or the plurality of means (8) comprise at least two shaft walls (9) positioned in the tunnel housing (5) and facing each other, which shaft walls (9) each have several openings for a temperature-controlled fluid flow in order to introduce thermal energy into the tunnel housing (5), wherein the at least one flap (4) positioned in the region of the respective opening is arranged in such a manner that the at least one flap (4) positioned in the region of the respective opening adjoins in a defined pivot position one of the shaft walls (9) facing each other at least approximately.

2. The device as recited in claim 1 wherein a broad-side surface (11) of the at least one flap (4) pointing in the direction of the articles (3) or set of articles to be transported by means of the transport device (7) points in the defined pivot position obliquely to a conveying direction (FR) of the transport device (7).

3. The device as recited in claim 1 or 2 comprising a control device (S), which can be provided with information on a dimensioning of the articles (3) or sets of articles wherein
- the control device (S) can assign a defined pivot position for the at least one flap (4) and a defined relative spacing of the shaft walls facing each other to the information on a respective dimensioning of the articles (3) or set of articles, and wherein
- pivoting the at least one flap (4) to the defined pivot position and adjusting the shaft walls (9) facing each other to obtain the specific relative spacing to one another can be effected by means of the control device (S) taking the assignment into account.

4. The device as recited in claim 3 wherein the at least one unit comprises a covering element (32) positioned in the region of the respective opening and designed to be vertically raisable and lowerable, which covering element interacts with the at least one flap (4) to enlarge and reduce the opening cross-section of the respective opening.

5. The device as recited in claim 3 or 4 wherein the control device (S) can assign a specific vertical position of the at least one covering element (32) positioned in the region of the respective opening to the information on a respective dimensioning of the articles (3) or sets of articles and wherein bringing the at least one covering element (32) into a defined vertical position can be effected by means of the control device (S) taking the assignment into account.

6. The device as recited in one of the claims 1 to 5 wherein the at least one unit comprises at least two flaps (4) positioned in the region of the respective opening and arranged, at least in sections, in the tunnel housing, which flaps interact to enlarge and reduce the opening cross-section of the respective opening and are each pivotable in an inwards direction with respect to the tunnel housing (5) and/or in an outwards direction with respect to the tunnel housing (5) about an axis (20) oriented at an angle and preferably perpendicularly to the horizontal transport plane.

7. The device as recited in claim 6 wherein the at least two flaps (4) are positioned in the region of the respective opening in such a manner that the opening cross-section is nearly entirely closed in a specific pivot position of the at least two flaps (4).

8. The device as recited in claim 7 wherein at least a first of the at least two flaps (4) forms at an outer edge a sealing element (13), which is in particular fluidic, through which the at least a first of the at least two flaps (4) is in abutment with at least a second of the at least two flaps (4) when the opening cross-section is closed.

9. The device as recited in claim 7 or 8 comprising at least one fluidic sealing strip (14), which rests flush in a respective upper end region of the at least two flaps (4) when the opening cross-section is completely closed via the at least two flaps (4).

10. The device as recited in one of the claims 1 to 9 wherein the at least one flap (4) has a multi-layered structure comprising at least one inner layer (50) and at least one outer layer (60) and wherein
- the at least one inner layer (50) is thermally conductive with a thermal conductivity that is lower than a thermal conductivity of the at least one outer layer (60) and wherein
- the at least one outer layer (60) has a mechanical resistance that is greater than the mechanical resistance of the least one inner layer (50).

11. A method for shrinking flat thermoplastic packaging materials onto articles (3) or sets of articles (3) with the method comprising at least the following steps:
- Transporting the articles (3) or sets of articles with their respective thermoplastic packaging material through a tunnel housing (5) wherein thermal energy is applied to the articles (3) or sets of articles and their respective thermoplastic packaging material and, as a result, the respective thermoplastic packaging material is shrunk onto the articles (3) or sets of articles (3),
- defined enlarging or reducing of an opening cross-section of at least one of several openings of the tunnel housing (5), through which several openings the articles (3) or sets of articles enter and exit the tunnel housing (5) with their respective thermoplastic packaging,
- wherein the opening cross-section is enlarged or reduced in a defined manner by means of at least one flap (4), which is arranged, at least in sections, in the tunnel housing (5),
- with the at least one flap (4) for enlarging and reducing the opening cross-section in a defined manner pivoting in an outwards direction with respect to the tunnel housing (5) and/or in an inwards direction with respect to the tunnel housing about an axis oriented preferably perpendicularly, **characterised in that** in order to apply thermal energy to the articles (3) or sets of articles (3) with their respective thermoplastic packaging material, two shaft walls (9) facing each other and positioned in the tunnel housing (5) are provided with a plurality of openings each, through which plurality of openings a temperature-controlled fluid medium is introduced into the tunnel housing wherein the at least one flap (4) positioned in the region of the respective opening is arranged in such a manner that the at least one flap (4) positioned in the region of the respective opening adjoins in a defined pivot position one of the shaft walls (9) facing each other at least approximately.

12. The method as recited in claim 11 wherein the at least one flap (4) pivots in an outwards direction to reduce the opening cross-section and pivots in an inwards direction to enlarge the opening cross-section.

13. The method as recited in claim 12 wherein in order to enlarge or reduce the opening cross-section in a defined manner at least two flaps (4) positioned in the region of the respective opening and arranged in the tunnel housing (5) at least in sections interact, which each pivot in an inwards direction with respect to the tunnel housing (5) to enlarge the opening cross-section and pivot in an outwards direction with respect to the tunnel housing (5) to reduce the opening cross-section.

14. The method as recited in one of the claims 11 to 13 wherein for applying thermal energy to the articles (3) or sets of articles with their respective thermoplastic packaging material, two shaft walls (9) facing each other and positioned in the tunnel housing (5) are provided with a plurality of openings each, through which plurality of openings a temperature-controlled fluid medium is introduced into the tunnel housing (5) and between which shaft walls (9) facing each other at least one transport path (40) for the articles (3) or sets of articles with their respective thermoplastic packaging material is formed wherein
- a relative spacing of the two shaft walls (9) facing each other is set depending on the dimensions of the respective articles (3) or set of articles, and wherein
- the width of the opening cross-section is adjusted by means of the at least one flap (4) depending on the respective relative spacing of the two shaft walls (9) facing each other.

## Revendications

1. Dispositif (1) destiné à appliquer par rétraction des matériaux d'emballage thermoplastiques plats sur des articles (3) ou groupements d'articles, comprenant au moins:
- un carter de tunnel (5) ayant deux ouvertures par lesquelles les articles (3) ou groupements d'articles pourvus de leur matériau d'emballage thermoplastique respectif peuvent entrer dans le carter de tunnel (5) et sortir du carter de tunnel (5),
- un dispositif de transport (7) qui fournit un plan de transport horizontal (30) pour déplacer les articles (3) ou les groupements d'articles pourvus de leur matériau d'emballage thermoplastique respectif, à travers le carter de tunnel (5),
- un moyen (8) ou une pluralité de moyens (8) destiné(s) à introduire de l'énergie thermique dans le carter de tunnel (5), ainsi qu'
- au moins un dispositif par le biais duquel une section d'ouverture de l'une au moins des deux ouvertures peut être agrandie et réduite,
- ledit au moins un dispositif présentant au moins un volet (4) positionné au niveau de l'ouverture respective et disposé au moins par sections à l'intérieur du carter de tunnel (5),
- lequel au moins un volet (4), pour agrandir et réduire la section d'ouverture de l'ouverture respective, peut pivoter autour d'un axe (20) orienté de façon angulaire et, de préférence, perpendiculairement par rapport au plan de transport (30) horizontal, dans la direction vers l'intérieur par égard au carter de tunnel (5) ou bien dans la direction vers l'extérieur par égard au carter de tunnel (5), **caractérisé par le fait que** ledit un moyen (8) ou lesdits plusieurs moyens (8) comprennent au moins deux parois de puits (9) positionnées à l'intérieur du carter de tunnel (5) et situées en regard l'une de l'autre qui, pour introduire de l'énergie thermique dans le carter de tunnel (5), présentent chacune une pluralité d'ouvertures pour un écoulement de fluide tempéré, dans lequel ledit au moins un volet (4) positionné au niveau de l'ouverture respective est agencé de telle sorte que, dans une position de pivotement définie, ledit au moins un volet (4) positionné au niveau de l'ouverture respective est au moins approximativement contigu à l'une des parois de puits (9) situées en regard l'une de l'autre.

2. Dispositif selon la revendication 1, dans lequel une surface de côté large (11) dudit au moins un volet (4), qui montre vers les articles (3) ou groupement d'articles à transporter au moyen du dispositif de transport (7), montre obliquement par rapport à une direction de transport (FR) du dispositif de transport (7) dans la position de pivotement définie.

3. Dispositif selon la revendication 1 ou 2, qui comprend un dispositif de commande (S) auquel peuvent être fournies des informations relatives à un dimensionnement des articles (3) ou des groupements d'articles, dans lequel:
- ledit dispositif de commande (S) peut associer aux informations relatives à un dimensionnement respectif des articles (3) ou du groupement d'articles une position de pivotement définie pour ledit au moins un volet (4) et un espacement relatif défini, l'une par rapport à l'autre, des parois de puits situées en regard l'une de l'autre, et dans lequel
- un pivotement dudit au moins un volet (4) dans la position de pivotement définie ainsi qu'un réglage des parois de puits (9) situées en regard l'une de l'autre, pour l'espacement relatif déterminé l'une par rapport à l'autre, peut être provoqué par le biais dudit dispositif de commande (S) en prenant en considération l'association.

4. Dispositif selon la revendication 3, dans lequel ledit au moins un dispositif possède au moins un élément de couverture (32) qui est positionné au niveau de l'ouverture respective et réalisé de manière à pouvoir être soulevé et abaissé verticalement et qui agit de concert avec ledit au moins un volet (4) pour agrandir et réduire la section d'ouverture de l'ouverture respective.

5. Dispositif selon la revendication 3 ou 4, dans lequel ledit dispositif de commande (S) peut associer aux informations relatives à un dimensionnement respectif des articles (3) ou des groupements d'articles une position verticale déterminée dudit au moins un élément de couverture (32) positionné au niveau de l'ouverture respective, et dans lequel une action de faire passer ledit au moins un élément de couverture (32) dans la position verticale définie peut être provoquée par le biais dudit dispositif de commande (S) en prenant en considération l'association.

6. Dispositif selon l'une quelconque des revendications 1 à 5, dans lequel ledit au moins un dispositif possède au moins deux volets (4) qui sont positionnés au niveau de l'ouverture respective et disposés au moins par sections à l'intérieur du carter de tunnel et qui coopèrent pour agrandir et réduire la section d'ouverture de l'ouverture respective et peuvent pivoter chacun autour d'un axe (20) orienté de façon angulaire et, de préférence, perpendiculairement par rapport au plan de transport, dans la direction vers l'intérieur par égard au carter de tunnel (5) ou bien respectivement dans la direction vers l'extérieur par égard au carter de tunnel (5).

7. Dispositif selon la revendication 6, dans lequel lesdits au moins deux volets (4) sont positionnés au niveau de l'ouverture respective de telle sorte que la section d'ouverture est fermée approximativement complètement dans le cas d'une position de pivotement déterminée desdits au moins deux volets (4).

8. Dispositif selon la revendication 7, dans lequel au moins un premier desdits au moins deux volets (4) forme sur un bord extérieur un élément d'étanchéité (13) en particulier fluidique par l'intermédiaire duquel ledit au moins un premier desdits au moins deux volets (4) est en appui avec au moins un deuxième desdits au moins deux volets (4) lorsque la section d'ouverture est fermée.

9. Dispositif selon la revendication 7 ou 8, qui comprend au moins une barre d'étanchéité fluidique (14) qui s'applique respectivement à fleur contre une zone d'extrémité supérieure respective desdits au moins deux volets (4), lorsque la section d'ouverture est fermée complètement par lesdits au moins deux volets (4).

10. Dispositif selon l'une quelconque des revendications 1 à 9, dans lequel ledit au moins un volet (4) est réalisé en plusieurs couches comprenant au moins une couche située à l'intérieur (50) et au moins une couche située à l'extérieur (60), dans lequel:
- ladite au moins une couche située à l'intérieur (50) présente une conductivité thermique qui est inférieure à une conductivité thermique de ladite au moins une couche située à l'extérieur (60), et dans lequel
- ladite au moins une couche située à l'extérieur (60) présente une résistance mécanique qui est supérieure à la résistance mécanique de ladite au moins une couche située à l'intérieur (50).

11. Procédé destiné à appliquer par rétraction des matériaux d'emballage thermoplastiques plats sur des articles (3) ou groupements d'articles (3), le procédé comprenant au moins les étapes suivantes consistant à:
- transporter les articles (3) ou groupements d'articles conjointement avec leur matériau d'emballage thermoplastique respectif à travers un carter de tunnel (5), les articles (3) ou groupements d'articles et leur matériau d'emballage thermoplastique respectif étant alimentés en énergie thermique durant cela, et, par conséquent, le matériau d'emballage thermoplastique respectif étant appliqué par rétraction sur les articles (3) ou groupements d'articles (3),
- agrandir ou réduire de manière définie une section d'ouverture d'au moins une parmi plusieurs ouvertures du carter de tunnel (5), par lesquelles plusieurs ouvertures les articles (3) ou groupements d'articles pourvus de leur matériau d'emballage thermoplastique respectif entrent dans le carter de tunnel (5) et sortent du carter de tunnel (5),
- dans lequel la section d'ouverture est agrandie ou réduite de manière définie au moyen d'au moins un volet (4) disposé au moins par sections à l'intérieur du carter de tunnel (5),
- lequel au moins un volet (4), pour agrandir ou réduire de manière définie la section d'ouverture, exerce un mouvement de pivotement autour d'un axe orienté de préférence perpendiculairement, qui est orienté dans la direction vers l'extérieur par égard au carter de tunnel (5) ou bien dans la direction vers l'intérieur par égard au carter de tunnel, **caractérisé par le fait que,** pour alimenter en énergie thermique les articles (3) ou groupements d'articles (3) pourvus de leur matériau d'emballage thermoplastique respectif, on prévoit deux parois de puits (9) situées en regard l'une de l'autre et positionnées à l'intérieur du carter de tunnel (5) et présentant chacune une pluralité d'ouvertures, un milieu fluide tempéré est introduit par ladite pluralité d'ouvertures dans le carter de tunnel, ledit au moins un volet (4) positionné au niveau de l'ouverture respective étant agencé de telle sorte que, dans une position de pivotement définie, ledit au moins un volet (4) positionné au niveau de l'ouverture respective est au moins approximativement contigu à l'une des parois de puits (9) situées en regard l'une de l'autre.

12. Procédé selon la revendication 11, dans lequel ledit au moins un volet (4) exerce le mouvement de pivotement orienté dans la direction vers l'extérieur afin de réduire la section d'ouverture et exerce le mouvement de pivotement orienté dans la direction vers l'intérieur afin d'agrandir la section d'ouverture.

13. Procédé selon la revendication 12, dans lequel, pour agrandir ou réduire de manière définie la section d'ouverture, au moins deux volets (4) qui sont positionnés au niveau de l'ouverture respective et disposés au moins par sections à l'intérieur du carter de tunnel (5) agissent de concert l'un avec l'autre qui, pour agrandir la section d'ouverture, exercent respectivement un mouvement de pivotement orienté dans la direction vers l'intérieur par égard au carter de tunnel (5) et, pour réduire la section d'ouverture, exercent un mouvement de pivotement orienté dans la direction vers l'extérieur par égard au carter de tunnel (5).

14. Procédé selon l'une quelconque des revendications 11 à 13, dans lequel, pour alimenter en énergie thermique les articles (3) ou groupements d'articles pourvus de leur matériau d'emballage thermoplastique respectif, on prévoit deux parois de puits (9) situées en regard l'une de l'autre et positionnées à l'intérieur du carter de tunnel (5) et présentant chacune une pluralité d'ouvertures, un milieu fluide tempéré est introduit par ladite pluralité d'ouvertures dans le carter de tunnel (5), et au moins un trajet de transport (40) pour les articles (3) ou groupements d'articles pourvus de leur matériau d'emballage thermoplastique respectif est réalisé entre lesdites parois de puits (9) opposées, dans lequel
- un espacement relatif, l'une par rapport à l'autre, des deux parois de puits (9) situées en regard l'une de l'autre est réglé en fonction d'un dimensionnement des articles (3) ou groupements d'articles respectifs, et dans lequel
- la section d'ouverture est adaptée en largeur au moyen dudit au moins un volet (4) en fonction de l'espacement relatif respectif, l'une par rapport à l'autre, des deux parois de puits (9) situées en regard l'une de l'autre.
